# EUROPÄISCHE PATENTSCHRIFT

(11) **EP 0 263 258 B1**
(45) Veröffentlichungstag und Bekanntmachung des Hinweises auf die Patenterteilung: **30.01.1991**
(21) Anmeldenummer: 87111424.5
(22) Anmeldetag: 07.08.1987
(51) Int. Cl.: B26F 1/44, B26D 7/18

(54) **Bandstahlstanzwerkzeug mit elastischem Profilstreifen**
Strip steel punch tool with resilient profiled strips
Outil de poinçonnage en feuillard d'acier avec bande profilée élastique

(30) Priorität: 05.09.1986 DE 3630287
(43) Veröffentlichungstag der Anmeldung: 13.04.1988
(73) Patentinhaber: Karl Marbach GmbH + Co., D-74080 Heilbronn (DE)
(72) Erfinder: Marbach, Karl, D-7102 Weinsberg (DE)
(74) Vertreter: Dreiss, Fuhlendorf, Steimle & Becker, Patentanwälte

(56) Entgegenhaltungen:
- EP-A- 0 105 748
- DE-A- 2 610 628
- FR-A- 1 364 357
- US-A- 3 277 756
- US-A- 3 288 007
- US-A- 3 803 963

## Beschreibung

Die Erfindung betrifft ein Bandstahlstanzwerkzeug mit einer Trägerplatte bei der in Schlitzen über die Oberfläche der Trägerplatte vorstehende Bandstahlstanzmesser gehalten und parallel neben diesen Profilstreifen aus elastischem Material vorzugsweise Gummi auf der Trägerplatte befestigt sind, die die Schneidkante der Bandstahlstanzmesser mit einer Stanzmaterialanlagefläche überragen.

Ein solches Bandstahlstanzwerkzeug ist in der französischen Patentschrift FR-A-1 364 357 beschrieben. Die dort gezeigten Profilstreifen (Figur 3, Teile 5: Beschreibung S.3, 1.Spalte, Z.14-22) haben einen quadratischen Querschnitt.

In der FR-A-1 364 357 ist in den Figuren 2, 4 ferner die Anordnung von zwei ebenfalls aus Kautschuk bestehenden Profilstreifen (8) gezeigt, die seitlich an einem aus hartem Kunststoff hergestellten und eine gerundete Spitze aufweisenden Bandprägewerkzeugen (4) auf der Tragplatte (2) aufgeklebt sind. Auf der Gegenplatte (6) ist ein Profilband (9) angeklebt, das mit seinem dreieckigen Querschnitt das Gegenprofil zu den Profilstreifen (8) bildet und eine längs verlaufende Nut (10) aufweist, in der bei Kompression der Profilstreifen (8) beim Stanzvorgang die Prägewerkzeugspitze (4) aufgenommen werden kann. Beide Profilstreifen (8) und das Profilband (9) sind in deren geometrischen Ausgestaltung dabei so ausgelegt, daß sie durch ihr Zusammenwirken Risse oder Fissuren auf der Oberfläche des zu prägenden Kartons im Bereich der Prägung während des Prägevorgangs verhindern sollen. Demgemäß müssen an die speziellen, d.h. an die jeweilige Prägeform angepaßte Profilstreifen (8) und Profilbänder (9) verwendet werden. Dies erhöht aufgrund der speziellen geometrischen Ausgestaltung der Profilstreifen für nur einen Einsatzzweck die Herstellungskosten solcher Teile und schränkt deren universelle Einsetzbarkeit unabhängig der auf der Gegenplatte vorgesehenen Präge- oder Schnittmatrize ein. In der genannten französischen Patentsachrift wird ausdrücklich darauf hingewiesen, daß aufgrund der gewählten Querschnittsform des profilierten Bandes (9) die Rißbildung an den Prägestellen verhindert werden soll. (S.3, 2.Sp., Z.35-41). Diese Ausbildung kann nicht verhindern, daß die Haltepunkte zwischen den einzelnen Stanzschnitten reißen. Sie müssen daher relativ breit ausgebildet werden, um eine sichere Handhabung des gestanzten Bogens noch ohne Zerfall zu ermöglichen.

Das Problem der Rißbildung stellt sich auch bei der aus US-A-3 288 007 bekannten Vorrichtung, bei welcher die Schneidemesserspitzen in Ruhestellung der Profilstreifen, d.h. bei nicht zusammengedrückten Profilsteifen, über die Stanzmaterial-Kontaktflächen der Profilstreifen vorstehen. Die dort gezeigte Schneidvorrichtung ist umfangsseitig an einer zylindrischen Rolle angebracht, wobei die Profilstreifen sowie die Spitzen der Schneidemesser nur geringfügig über der Oberfläche der Zylinderrolle hervorstehen. Als Gegenplatte ist hier eine Anpreßrolle vorgesehen, die ebenfalls umfangsseitig Vertiefungen aufweist, in welchen kanalartige Gegenanpreßelemente aus einem ebenfalls elastomeren Kunststoff angeordnet sind. (Vergleiche hierzu Figur 1 und 3). Beim Abrollvorgang der das Schneidemesser aufweisenden Rolle auf der Gegenanpreßrolle wird hierbei das zu schneidende Kartonmaterial als erstes von dem vorauslaufenden Profilstreifen (17) an die Gegenanpreßrolle angepreßt und somit gehalten; beim weiteren Abrollen kommt die Spitze des Schneidemessers (Teile (4) bereits vor Eingriff des nachlaufenden Profilstreifens (17) auf dem Stanzmaterial zu liegen. Der Zugspannungsaufbau innerhalb des zu schneidenden Stanzmaterials wird hier ebenfalls hervorgerufen, so daß ein vorzeitiges Durchreißen und somit Ausfransen der Schnittstelle hervorgerufen wird.

Die in US-A-3 288 007 gezeigte Neigung der zum Schneidemesser (4) hin liegenden Fläche der Profilstreifen (12, 12ʹ) kann im Gegensatz zur vorliegenden Anmeldung die genannte Bewegungstendenz der Stanzmaterial-Kontaktflächen (17, 17ʹ) nicht hervorrufen.

Aufgrund der Zwangsführung der Profilstreifen (12, 12ʹ) beim Kompressionsvorgang zwischen den Schenkeln des Schneidemesserhalters (11, 11ʹ) und speziell wegen der Führung entlang den geneigten, anliegenden Oberflächen der Teile (11, 12), wird trotz der Freistellen (13, 13ʹ) zwischen Schneidemesser (4) und Profilstreifen (12, 12ʹ) im Kontaktflächenbereich (17) eine hauptsächlich von dem Schneidemesser (4) weg orientierte Bewegung der beidseitig des Schneidemssers (4) befindlichen Kontaktflächen (17, 17ʹ) erfolgen, so daß hierdurch ebenfalls durch Zugspannungsabildung beidseitig der Schnittränder ein besseres Durchtrennen des Stanzmaterials stattfindet, mit den genannten Nachteilen.

Um gleichzeitig mehrere Nutzen aus einem Papier- oder Kartonbogen in mehreren Stanzstufen herauszustanzen ist es bekannt, bei einem aus der DE-PC-31 35 980 bekannten Bandstahlstanzwerkzeug parallel dicht neben den Bandstahlstanzmessern Profilstreifen aus Moosgummi aufzukleben, durch die beim Stanzen die einzelnen Nutzen zum Weitertransport des ganzen Papier- oder Kartonbogens wieder über die Schneiden der Bandstahlstanzmesser anzuheben. Daß die gestanzten Teile nicht herausfallen, sind diese noch über Haltepunkte miteinander verbunden, d.h. in den Bandstahlstanzwerkzeugen sind Aussparungen, so daß an diesen Stellen die einzelnen Nutzen noch durch Materialreste miteinander verbunden sind. Erfolgt kein sauberes Herausheben der Nutzen aus den Bandstahlstanzmesserformen, so können die Papierbogen nicht mehr in ihrer Gesamtheit zur nächsten Stanzstation weitertransportiert werden und der Fertigungsfluß stoppt.

Es ist auch bekannt, zwischen den Bandstahlstanzmessern federbetätigte Auswerfer anzuordnen. Der Herstellungsaufwand ist aber hier groß.

Die bekannten Profilstreifen weisen zur einfachen Herstellung und Anbringung einen quadratischen Querschnitt auf. Beim Stanzen, insbesondere wenn gleichzeitig noch Präge- oder Rillmatrizen auf der Gegenplatte angeordnet sind, verformen sich die einzelnen Nutzen und bevor ganz durchgestanzt ist, erfolgt ein Durchreißen des Papiers oder Kartons. Insbesondere wenn der Karton eine Deckschicht aufweißt neigt diese zum Ausreißen und es gibt, insbesondere bei farbiger Oberfläche, sehr unschöne ausgefranste Stanzränder. Die Haltepunkte müssen, damit sie nicht durchreißen, relativ große Querschnittsabmessungen haben.

In Vermeidung der geschilderten Nachteile liegt der vorliegenden Erfindung die Aufgabe zugrunde ein Bandstahlstanzwerkzeug der eingangs genannten Art so zu verbessern, daß eine Stanzung mit sauberen Rändern ohne Ausfransungen erreicht werden, auch wenn Prägematrizen Verwendung finden. Weiter sollen Haltepunkte mit einem möglichst kleinen Materialquerschnitt ermöglicht werden, daß später ein leichtes Heraustrennen der Nutzen ermöglicht wird.

Zur Lösung dieser Aufgabe sieht die Erfindung vor, daß der Profilstreifen so ausgebildet ist, daß bei einer vertikalen Belastung sich seine Stanzmaterial-Kontaktfläche gegen das Bandstahlstanzmesser hin bewegt und daß mindestens die dem Bandstahlstanzmesser zugekehrte Seitenfläche des Profilstreifens zur Schneidkante des Bandstahlstanzmesser hin geneigt ausgebildet ist und/oder daß ein dem Bandstahlstanzmesser zugekehrter Querschnittsbereich des elastischen Profilstreifens eine größere Härte aufweist, als der Restquerschnitt.

Durch diese Bewegungstendenz werden die gestanzten Ränder der Nutzen gegeneinander gespannt, so daß die Gefahr des vorzeitigen Ausreißens vor dem vollständigen Durchstanzen wesentlich herabgesetzt und damit eine bessere Randqualität erreicht wird. Gleichzeitig wird die Zugbelastung in den Haltepunkten wesentlich herabgesetzt, so daß die erforderliche Querschnittsflächen der Haltepunkte kleingehalten werden kann und so später beim vollständigen Trennen nur wenig störende kleine Abrißflächen zurückbleiben.

Bei einer vertikalen Belastung erfolgt dann eine seitliche Versetzung der Stanzmaterial-Kontaktfläche. Vorzugsweise kann ein Neigungswinkel gegenüber der Vertikalen von etwa 10° vorgesehen sein.

Die Wirkung kann weiter noch dadurch verstärkt werden, daß dieser härter ausgebildete Querschnittsbereich ein etwa zur Seitenfläche des Profilstreifens paralleler Bereich ist, wobei bei Anordnung eines Neigungswinkels dieser Querschnittsbereich in einem Winkel zur Grundfläche verläuft und bei einer vertkalen Belastung beim Stanzvorgang unter Vergrößerung des Neigungswinkels kippt.

Eine andere Möglichkeit zur Erzielung dieser Kippbewegung beim Stanzvorgang besteht darin, den Profilstreifen als Hohlprofil auszubilden. Dabei können die etwa senkrecht zur Trägerplatte verlaufenden Innenwände des Hohlprofils gegen die Schneide des Bandstahlstanzmessers hin geneigt verlaufen, so daß der Profilstreifen etwa einen Parallelogrammquerschnitt aufweisen kann und bei einer Belastung eine Parallelverschiebung der Stanzmaterial-Kontaktfläche zur Schneidkante hin eintritt, wie bei der Zusammenklappbewegung eines parallelogrammartigen Gelenkvierecks.

Weiter kann die vom Bandstahlstanzmesser abgewandte Kante des Profilstreifens stark abgerundet sein, so daß ein steter Übergang der Flächenpressung erreicht wird und damit die Presstellen im Randbereich weitgehend vermieden zumindest aber wesentlich weniger sichtbar werden.

In Weiterentwicklung der Erfindung kann der Profilstreifen aus mindestens zwei Streifen zusammengesetzt sein, wobei der der dem Bandstahlstanzmesser nähere Streifen die größere Härte aufweist. Bspw. können hier zu Profilstreifen aus Moosgummi Streifen verschiedener Härte zusammengesetzt sein.

Zur Erhöhung der Dauerfestigkeit von den verwendeten Hohlprofilen können die Übergänge im Innenraum des Hohlprofils gerundet ausgeführt sein.

Weitere erfindungsgemäße Ausbildungen sind den Unteransprüchen zu entnehmen und werden mit ihren Vorteilen in der nachstehenden Beschreibung näher erläutert. In den beigefügten Zeichnungen zeigt
Figur 1 einen Teilschnitt durch ein Bandstahlstanzwerkzeug
Figuren 2 bis 5 verschiedene Ausführungsformen von Profilstreifen.

Bei der nachfolgenden Beschreibung der verschiedenen Ausführungsbeispiele werden für alle entsprechenden Teile die gleichen Bezugszeichen verwendet. Das in Figur 1 teilweise im Querschnitt dargestellte Bandstahlstanzwerkzeug weist eine aus Sperrholz bestehende Trägerplatte 1 auf, mit Schlitzen 2 in denen Bandstahlstanzmesser 3 eingesetzt sind. Der Rücken 4 der Bandstahlstanzmesser 3 stützt sich auf einer gehärteten Stahlplatte 5 ab, so daß bei Belastung der gegenüberliegenden Schneidkante 6 diese nicht ausweichen kann.

Beidseitig sind an den Bandstahlstanzmessern 3 Profilstreifen 7, 7ʹ angeordnet, deren parallel zur Oberfläche 8 der Trägerplatte 1 verlaufende Stanzmaterial-Kontaktfläche 9 die Schneidkante 6 überragen. Die Profilstreifen 7, 7ʹ sind möglichst nahe den Bandstahlstanzmessern 3 auf der Oberfläche 8 der Trägerplatte 1, vorzugsweise aufgeklebt.

Beim Stanzvorgang wird der zu bearbeitende Papier- oder Kartonbogen auf der Stanzmaterial-Kontaktfläche 9 aufgelegt, dann wird eine nicht dargestellte Gegenplatte in bekannter Weise gegen die Schneidekante 6 gepresst, wobei die Profilstreifen 7, 7ʹ komprimiert werden bis der Karton oder das Papier durchgestanzt ist. Danach wird die Gegenplatte wieder abgehoben. Durch die Elastizität der Profilstreifen 7, 7ʹ werden die durchgestanzten, über nicht dargestellte Haltepunkte, noch miteinander verbundenen Nutzen über die Schneidkante 6 angehoben. Der gesamte Papier- oder Kartonbogen kann dann in eine nächste Bearbeitungsstation weitertransportiert werden, ohne daß ein Verhaken mit den Bandstahlstanzmessern 3 zu befürchten ist.

Um ein vorzeitiges Durchreißen an der Stanzstelle durch Zugkräfte im Karton zu vermeiden, haben die Profilstreifen 7, 7ʹ eine spezielle Formgebung. Verschiedene Ausführungsbeispiele sind in den Figuren 2 bis 4 dargestellt. Beim Ausführungsbeispiel der Figur 2 handelt es sich um Vollprofil aus Moosgummi oder auch Korkgummi. Die dem nicht dargestellten Bandstahlstanzmesser 3 zugekehrte Seitenfläche 10 verläuft unter einem Neigungswinkel 11, der je nach dem Anwendungszweck variiert werden kann. Ein Winkel von etwa 10°-15° hat sich als besonders vorteilhaft erwiesen für die Bearbeitung der üblichen Kartons für Faltschachteln. Durch Anorndung einer Rundung 12 oder einer entsprechenden Abschrägung der vom Bandstahlstanzmesser 3 wegliegenden oberen Kante wird die Bildung sichtbarer Abdrucke am Karton, insbesondere bei empfindlichen Oberflächen vermindert.

Beim Ausführungsbeispiel der Figur 3 handelt es sich um ein Hohlprofil mit angenähert trapezförmigem Querschnitt. Die Ecken 13 des Innenraums 14 sind zur Erhöhung der Dauerfestigkeit gerundet. Dabei können zur Erhöhung der Verschiebewirkung in Richtung zum Bandstahlstanzmesser 3 hin, die Ecken 13ʹ und 13" mit einem größeren Radius gerundet sein, wie dies aus Figur 3 ersichtlich ist.

Zur weiteren Erhöhung der Kippneigung kann der Profilstreifen 7 aus Querschnittsbereichen 15, 15ʹ mit Gummi, Moosgummi oder dgl. mit verschiedener Härte ausgebildet sein, wobei der parallel zur Seitenfläche 10 verlaufende und diese bildende Querschnittsbereich 15 härter (über 40 Shore) ausgebildet ist. Der Verlauf der Trennung der Bereiche 15, 15ʹ ist im Ausführungsbeispiel der Figuren 3 und 4 gestrichelt dargestellt. Das Profil 3 kann bspw. durch Verkleben zweier profilierter Streifen 15, 15ʹ erfolgen.

Zur weiteren Erhöhung der Kippneigung kann, wie in Figur 4 dargestellt ist, die der Seitenfläche 10 gegenüberliegende Seitenfläche 17 parallel verlaufend ausgebildet sein (gestrichelt angedeutet).

Beim in Fig. 5 dargestellten weiteren Ausführungsbeispiel eines elastischen Profilstreifens ist dieser zur Bildung der unter einem Neigungswinkel 11 von etwa 10°-15° verlaufenden Seitenfläche 10 eine V-Aussparung 18 vorgesehen, die einen Grundwinkel von 90° aufweist, wobei der Übergang mit einer Rundung 20 zur Erhöhung der Dauerfestigkeit versehen sein kann.

Zur Herabsetzung des Restquerschnitts 15ʹ können im Auflagebereich des Profilstreifens 7 Aussparungen 21 vorgesehen sein, durch deren Querschnittsabmessungen die Härte im Restquerschnitt 15ʹ weitgehend beeinflußbar ist.

## Patentansprüche

1. Bandstahlstanzwerkzeug mit einer Trägerplatte (1), bei der in Schlitzen (2) über die Oberfläche (8) der Trägerplatte (1) vorstehende Bandstahlstanzmesser (3) gehalten und parallel neben diesen Profilstreifen (7, 7ʹ) aus elastischem Material, vorzugsweise Gummi, Moosgummi, Gummi-Kork oder dgl., auf der Trägerplatte (1) befestigt sind, die die Schneidkante (6) der Bandstahlstanzmesser (3) mit ihrer Stanzmaterial-Kontaktfläche (9) überragen, **dadurch gekennzeichnet,** daß der Profilstreifen (7, 7ʹ) so ausgebildet ist, daß bei einer vertikalen Belastung sich seine Stanzmaterial-Kontaktfläche (9) gegen das Bandstahlstanzmesser (3) hin verschiebt und hierzu mindestens die dem Bandstahlstanzmesser (3) zugekehrte Seitenfläche (10) des Profilstreifens (7, 7ʹ) zum Bandstahlstanzmesser (3) hin geneigt ausgebildet ist und/oder daß ein dem Bandstahlstanzmesser (3) zugekehrter Querschnittsbereich (15) des elastischen Profilstreifens (7, 7ʹ) eine größere Härte aufweist als der Restquerschnitt (15ʹ).

2. Bandstahlwerkzeug nach Anspruch 1, dadurch gekennzeichnet, daß ein Neigungswinkel (11) gegenüber der Vertikalen von etwa 10° bis 15° vorgesehen ist.

3. Bandstahlstanzwerkzeug nach Anspruch 1, dadurch gekennzeichnet, daß der Querschnittsbereich (15) ein etwa zur Seitenfläche (10) des Profilstreifens (7, 7ʹ) paralleler Bereich ist.

4. Bandstahlstanzwerkzeug nach einem Ansprüche 1 bis 3, dadurch gekennzeichnet, daß der Profilstreifen (7, 7ʹ) als Hohlprofil ausgebildet ist (Figur 3).

5. Bandstahlstanzwerkzeug nach Anspruch 4, dadurch gekennzeichnet, daß die etwa senkrecht verlaufenden Innenwände des Hohlprofils gegen die Schneide des Bandstahlstanzmesser (3) hin, geneigt verlaufen.

6. Bandstahlstanzwerkzeug nach einen der Ansprüche 1 bis 5, dadurch gekennzeichnet, daß der Profilstreifen (7, 7ʹ) etwa einen Parallelogrammquerschnitt aufweist.

7. Bandstahlstanzwerkzeug nach Anspruch 5 oder 6, dadurch gekennzeichnet, daß auch der Innenraum (14) des Hohlprofils etwa einen Parallelogrammquerschnitt aufweist.

8. Bandstahlstanzwerkzeug nach Anspruch 6, dadurch gekennzeichnet, daß die vom Bandstahlstanzmesser (3) abgewandte Kante des Profilstreifens (7, 7ʹ) stark abgerundet (Rundung 12) oder abgeschrägt ist.

9. Bandstahlstanzwerkzeug nach einem der Ansprüche 1 bis 8, dadurch gekennzeichnet, daß der Profilstreifen (7, 7ʹ) aus mindestens zwei Streifen (Querschnittsbereiche 15, 15ʹ) zusammengesetzt ist und daß der dem Bandstahlstanzmesser (3) nähere Streifen (15) die größere Härte aufweist.

10. Bandstahlstanzwerkzeug nach Anspruch 9, dadurch gekennzeichnet, daß der Profilstreifen (7, 7ʹ) aus Materialstreifen verschiedener Härte, wie Moosgummistreifen zusammengesetzt ist.

11. Bandstahlstanzwerkzeug nach Anspruch 4, dadurch gekennzeichnet, daß der Innenraum (14) des Hohlprofils gerundete Übergänge aufweist (Ecken 13, 13ʹ, 13").

12. Bandstahlstanzwerkzeug nach einem der Ansprüche 1 bis 11, dadurch gekennzeichnet, daß der Profilstreifen (7, 7ʹ) aus Korkgummi besteht.

13. Bandstahlstanzwerkzeug nach Anspruch 1 oder 3, dadurch gekennzeichnet, daß der Restquerschnitt des elastischen Profilsstreifens (7, 7ʹ) eine Schorhärte unter 40 aufweist.

14. Bandstahlstanzwerkzeug nach Anspruch 1 oder 2, dadurch gekennzeichnet, daß die Seitenfläche (10) des Profilstreifens (7, 7ʹ) zum Bandstahlstanzmesser (3) hin zur Bildung des Neigungswinkels (11) eine V-Aussparung (18) aufweist.

15. Bandstahlstanzwerkzeug nach Anspruch 14, dadurch gekennzeichnet, daß die von der V-Aussparung (18) freie Restfläche (19) als Anlagefläche am Bandstahlstanzmesser (3) dient.

16. Bandstahlstanzwerkzeug nach Anspruch 14 oder 15, dadurch gekennzeichnet, daß die V-Aussparung (18) einen Grundwinkel von 90° ggf. mit Rundung aufweist.

17. Bandstahlstanzwerkzeug nach einem der Ansprüche 14 bis 16, dadurch gekennzeichnet, daß die vom Bandstahlstanzmesser (3) abgewandte Seitenfläche (17) parallel zur Seitenfläche (10) der V-Aussparung (18) verläuft.

18. Bandstahlstanzwerkzeug nach Anspruch 3, dadurch gekennzeichnet, daß zur Herabsetzung der Härte des Restquerschnitts (15ʹ) im Auflagebereich des Profilstreifens (7) Aussparungen (21) vorgesehen sind (Figur 5).

## Claims

1. A strip steel punching tool comprising a carrier plate (1) in which held in slots (2) are strip steel punching blades (3) which project above the surface (8) of the carrier plate (1), and fixed on the carrier plate (1) and parallel beside said strip steel punching blades (3) are profile strips (7, 7ʹ) of resilient material, preferably rubber, rubber sponge, rubber cork or the like, the profile strips projecting with their punching material contact surface (9) beyond the cutting edge (6) of the strip steel punching blades (3), characterised in that the profile strip (7, 7ʹ) is of such a configuration that upon a vertical loading being applied its punching arterial contact surface (9) is displaced towards the strip steel punching blade (3) and for that purpose at least the side surface (10) of the profile strip (7, 7ʹ), which is towards the strip steel punching blade (3), is arranged to be inclined towards the strip steel punching blade (3) and/or a cross-sectional region (15) of the resilient profile strip (7, 7ʹ), which is towards the strip steel punching blade (3), is of greater hardness than the remaining cross-section (15ʹ).

2. A strip steel tool according to claim 1 characterised in that there is an angle of inclination (11) relative to the vertical of about 10° to 15°.

3. A strip steel punching tool according to claim 1 characterised in that the cross-sectional region (15) is a region which is approximately parallel to the side surface (10) of the profile strip (7, 7ʹ).

4. A strip steel punching tool according to one of claims 1 to 3 characterised in that the profile strip (7, 7ʹ) is in the form of a hollow profile (Figure 3).

5. A strip steel punching tool according to claim 4 characterised in that the approximately perpendicularly extending inside walls of the hollow profile extend inclinedly towards the cutting edge of the strip steel punching blade (3).

6. A strip steel punching tool according to one of claims 1 to 5 characterised in that the profile strip (7, 7ʹ) is of approximately a parallelogram-shaped cross-section.

7. A strip steel punching tool according to claim 5 or claim 6 characterised in that the inside space (14) of the hollow profile is also approximately of a parallelogram-shaped cross-section.

8. A strip steel punching tool according to claim 6 characterised in that the edge of the profile strip (7, 7ʹ) which faces away from the strip steel punching blade (3) is heavily rounded (rounding 12) or bevelled.

9. A strip steel punching tool according to one of claims 1 to 8 characterised in that the profile strip (7, 7ʹ) is composed of at least two strips (cross-sectional regions 15, 15ʹ) and that the strip (15) which is closer to the strip steel punching blade (3) is of greater hardness.

10. A strip steel punching tool according to claim 9 characterised in that the profile strip (7, 7ʹ) is composed of material strips of different hardnesses such as rubber sponge strips.

11. A strip steel punching tool according to claim 4 characterised in that the inside space (14) of the hollow profile has rounded junctions (corners 13, 13ʹ, 13").

12. A strip steel punching tool according to one of claims 1 to 11 characterised in that the profile strip (7, 7ʹ) comprises cork rubber.

13. A strip steel punching tool according to claim 1 or claim 3 characterised in that the remaining cross-section of the resilient profile strip (7, 7ʹ) has a Shore hardness of below 40.

14. A strip steel punching tool according to claim 1 or claim 2 characterised in that the side surface (10) of the profile strip (7, 7ʹ) has a V-shaped recess (18) towards the strip steel punching blade (3) to form the angle of inclination (11).

15. A strip steel punching tool according to claim 14 characterised in that the remaining surface (19) which is free from the V-shaped recess (18) serves as a contact surface against the strip steel punching blade (3).

16. A strip steel punching tool according to claim 14 or claim 15 characterised in that the V-shaped recess (18) has a base angle of 90°, possibly with a rounded configuration.

17. A strip steel punching tool according to one of claims 14 to 16 characterised in that the side surface (17) which faces away from the strip steel punching blade (3) extends parallel to the side surface (10) of the V-shaped recess (18).

18. A strip steel punching tool according to claim 3 characterised in that recesses (21) are provided in the support region of the profile strip (7) to reduce the hardness of the remaining cross-section (15ʹ) (Figure 5).

## Revendications

1. Outil de découpage à feuillard d'acier avec une plaque d'appui (1) dans laquelle des lames de découpage en feuillard d'acier (3) sont tenues dans des fentes (2) en étant en saillie par rapport à la face supérieure (8) de la plaque d'appui (1) et, parallèlement à ces lames sont fixées à proximité de celles-ci, à la plaque d'appui (1), des bandes profilées (7, 7ʹ) en matière élastique, de préférence en caoutchouc, en mousse de caoutchouc, en caoutchouc-liège ou en matière analogue, qui dépassent l'arête de coupe (6) des lames de découpage en feuillard d'acier (3) par leur surface de contact (9) avec la matière à découper, caractérisé en ce que la bande profilée (7, 7ʹ) a une configuration telle que, sous une charge s'exerçant verticalement, sa surface de contact (9) avec la matière à découper se déplace en direction de la lame de découpage en feuillard d'acier (3), et, à cette fin, au moins la surface latérale (10) de la bande profilée (7, 7ʹ) tournée vers la lame de découpage en feuillard d'acier (3) est inclinée vers cette lame de découpage en feuillard d'acier (3) et/ou une partie (15) de la section droite (15) de la bande profilée (7, 7ʹ) élastique, tournée vers la lame de découpage en feuillard d'acier (3), présente une dureté supérieure à celle du reste (15ʹ) de la section droite.

2. Outil à feuillard d'acier selon la revendication 1 caractérisé en ce qu'il est prévu un angle d'inclinaison (11) de 10° à 15° environ par rapport à la verticale.

3. Outil de découpage à feuillard d'acier selon la revendication 1 caractérisé en ce que la partie (15) de la section droite est une partie sensiblement parallèle à la surface latérale (10) de la bande profilée (7, 7ʹ).

4. Outil de découpage à feuillard d'acier selon une quelconque des revendications 1 à 3 caractérisé en ce que la bande profilée (7, 7ʹ) a la configuration d'un profil creux (figure 3)

5. Outil de découpage à feuillard d'acier selon la revendication 4 caractérisé en ce que les parois intérieures du profilé creux s'étendant sensiblement verticalement sont inclinées en direction du tranchant de la lame de découpage en feuillard d'acier (3).

6. Outil de découpage à feuillard d'acier selon une quelconque des revendications 1 à 5 caractérisé en ce que la bande profilée (7, 7ʹ) a une section ayant sensiblement la forme d'un parallélogramme.

7. Outil de découpage à feuillard d'acier selon la revendication 5 ou 6 caractérisé en ce que l'espace intérieur (14) du profil creux a lui aussi sensiblement une section droite en forme de parallélogramme.

8. Outil de découpage à feuillard d'acier selon la revendication 6 caractérisé en ce que le bord de la bande profilée (7, 7ʹ) situé à l'opposé de la lame de découpage en feuillard d'acier (3) est fortement arrondi (arrondi 12) ou chanfreiné.

9. Outil de découpage à feuillard d'acier selon une quelconque des revendications 1 à 8 caractérisé en ce que la bande profilée (7, 7ʹ) est composée d'au moins deux bandes élémentaires (parties de section droite 15, 15ʹ) et la bande (15) la plus proche de la lame de découpage en feuillard d'acier (3) a la plus grande dureté.

10. Outil de découpage à feuillard d'acier selon la revendication 9 caractérisé en ce que la bande profilée (7, 7ʹ) est composée de bandes en matière de différentes duretés telles que des bandes de caoutchouc mousse.

11. Outil de découpage à feuillard d'acier selon la revendication 4 caractérisé en ce que l'espace intérieur (14) du profil creux présente des transitions arrondies (angles 13, 13ʹ, 13").

12. Outil de découpage à feuillard d'acier selon une quelconque des revendications 1 à 11, caractérisé en ce que la bande profilée (7, 7ʹ) est en caoutchouc-liège.

13. Outil de découpage à feuillard d'acier selon la revendication 1 ou 3 caractérisé en ce que le reste de la section droite de la bande profilée élastique (7, 7ʹ) présente un degré de dureté Shore inférieur à 40.

14. Outil de découpage à feuillard d'acier selon la revendication 1 ou 2 caractérisé en ce que la face latérale (10) de la bande profilée (7, 7ʹ) présente une échancrure en V (18) en s'éloignant de la lame de découpage à feuillard d'acier (3) pour la formation de l'angle d'inclinaison (11).

15. Outil de découpage à feuillard d'acier selon la revendication 14 caractérisé en ce que la surface restante (19) libre de l'échancrure en V (18) sert de surface d'appui contre la lame de découpage en feuillard d'acier (3)

16. Outil de découpage à feuillard d'acier selon la revendication 14 ou 15 caractérisé en ce que l'échancrure en V (18) présente un angle au sommet de 90°, éventuellement avec arrondi.

17. Outil de découpage à feuillard d'acier selon une quelconque des revendications 14 à 16, caractérisé en ce que la surface latérale (17) située à l'opposé de la lame de découpage en feuillard d'acier (3) s'étend parallèlement à la surface latérale (10) de l'échancrure en V (18).

18. Outil de découpage selon la revendication 3 caractérisé en ce que, pour diminuer la dureté du reste de la section droite (15ʹ), des évidements (21) sont prévus dans la zone d'appui de la bande profilée (7) (figure 5).
